# EUROPÄISCHE PATENTSCHRIFT

(11) **EP 1 704 808 B1**
(45) Veröffentlichungstag und Bekanntmachung des Hinweises auf die Patenterteilung: **19.12.2007**
(21) Anmeldenummer: 05005712.4
(22) Anmeldetag: 16.03.2005
(51) Int. Cl.: A47L 13/20

(54) **Wischbezug**
Mop cover
Garniture de balai

(43) Veröffentlichungstag der Anmeldung: 27.09.2006
(73) Patentinhaber: Carl Freudenberg KG, 69469 Weinheim (DE)
(72) Erfinder: Tannijärvi, Ulla, 24100 Salo (FI); Lindholm, Keijo, 24100 Salo (FI)

(56) Entgegenhaltungen:
- EP-A- 0 938 863
- GB-A- 360 301
- US-A- 4 114 223
- US-A- 5 455 980
- PATENT ABSTRACTS OF JAPAN Bd. 1999, Nr. 09, 30. Juli 1999 (1999-07-30) -& JP 11 089776 A (KAO CORP), 6. April 1999 (1999-04-06)

## Beschreibung

### Technisches Gebiet

Die Erfindung betrifft einen Wischbezug für ein Reinigungsgerät, umfassend zwei Lagen, die derart miteinander verbunden sind, dass der Wischbezug taschenförmig ausgebildet ist und eine Einführseite zur Aufnahme einer länglich ausgebildeten Wischplatte des Reinigungsgerätes aufweist, wobei die Lagen auf ihren einander abweisenden Flächen als Wischfläche ausgebildet sind und wobei die Einführseite an der Längsseite angeordnet ist.

### Stand der Technik

Derartige Wischbezüge sind aus der DE 44 27 672 A1 bekannt. Der vorbekannte Wischbezug weist zwei miteinander verbundene Lagen auf, wobei der Wischbezug eine Einführseite aufweist, durch die der Wischbezug auf ein Reinigungsgerät aufspannbar ist. Zur Fixierung des Wischbezugs auf dem Reinigungsgerät weist der vorbekannte Wischbezug an der Einführseite Streifen mit einem Klettverschluss auf. Durch die Streifen werden nach dem Aufspannen des Wischbezugs die beiden Lagen an der Einführseite miteinander verbunden. Nachteilig an einem Klettverschluss oder einem anderen lösbaren Verschluss ist, dass sich der Wischbezug bei starker Beanspruchung selbständig lösen kann.

Aus der US 4,114,223 ist ein Wischbezug bekannt, der an beiden Lagen im Bereich der Einführseite Fäden aufweist, die nach dem Aufspannen miteinander verknotet werden.

Aus der JP 11 089 776 A ist ein Wischbezug bekannt, bei dem das Reinigungsgerät über eine Schmalseite eingeführt wird und bei dem die Einführseite teilweise verschlossen ist. Der Wischbezug fungiert dabei als Staubtuch.

### Darstellung der Erfindung

Der Erfindung liegt die Aufgabe zugrunde, einen Wischbezug bereitzustellen, der verliersicher auf einem Reinigungsgerät aufspannbar ist.

Diese Aufgabe wird mit den Merkmalen von Anspruch 1 und 13 gelöst. Auf vorteilhafte Ausgestaltungen nehmen die Unteransprüche Bezug.

Zur Lösung der Aufgabe ist die Einführseite abschnittsweise verschlossen. Durch den unlösbaren Verschluss ergibt sich eine Hinterschneidung, in die die Wischplatte des Reinigungsgerätes beim Aufspannen einrastet, wodurch der Wischbezug verliersicher an der Wischplatte gehalten ist. Die Wischplatte ist dabei bevorzugt so ausgestaltet, dass diese eine längliche Form aufweist, wobei eine Schmalseite flexibel ausgestaltet ist, um die Längsseite für das Aufspannen des Wischbezuges verkürzen zu können. Ein selbständiges Lösen des Wischbezugs wird durch die Hinterschneidung verhindert. Dies ist insbesondere bei Wischbezügen vorteilhaft, bei denen beide Lagen jeweils eine Wischfläche aufweisen, die wechselweise mit der zu reinigenden Fläche in Berührung bringbar ist.

Bei einem Wischbezug, der auf beiden Seiten als Wischfläche ausgebildet ist, ist besonders vorteilhaft, dass bei gleicher Fadenmenge der Wischflächen die erreichbare Flächenleistung größer ist

Die Lagen können viereckig ausgebildet und an drei Seiten miteinander verbunden sein, wobei eine Seite die Einführseite bildet. Durch die viereckige Ausgestaltung ergibt sich ein gutes Reinigungsergebnis in den Randbereichen der zu reinigenden Fläche. Dabei können zwei Seiten als Querseiten und zwei Seiten können als Längsseiten ausgebildet sein. Die längliche Ausgestaltung des Wischbezugs ermöglicht aufgrund der größeren Arbeitsbreite ein schnelleres Wischen freier Flächen, bzw. ein Erreichen schmaler Durchgänge mit der Schmalseite.

Die Einführseite kann, beginnend an ihren Ecken, jeweils ein Teilstück verschlossen sein. Dadurch ergibt sich an beiden Ecken der Einführseite eine Hinterschneidung, die ein ungewolltes Lösen des Wischbezugs von der Wischplatte verhindert.

Ein Teilstück kann länger als das andere Teilstück ausgebildet sein. Dabei kann ein Teilstück die doppelte Länge im Vergleich zum anderen Teilstück aufweisen. Dadurch vereinfacht sich das Aufspannen des Wischbezugs auf ein Reinigungsgerät, da der Wischbezug an der Seite mit dem kürzeren Teilstück festgehalten wird und die Wischplatte in die Hinterschneidung des längeren Teilstücks eingeführt wird und abschließend die Wischplatte in die Hinterschneidung des kürzeren Teilstücks geführt wird, wobei hier ein geringer Kraftaufwand nötig ist.

An einer Ecke des Wischbezuges kann eine Schlaufe angeordnet sein. Durch die Schlaufe kann der Wischbezug aus einem Behälter entnommen werden, ohne die Wischflächen berühren zu müssen, Dies ist besonders dann von Vorteil, wenn die Wischbezüge für die Reinigung mit desinfizierender Lösung vorimprägniert sind. Die Schlaufe ist ergonomisch und verbessert die Kraftübertragung während des Aufspannens und Entfernens des Wischbezugs. Die Schlaufe kann als Fingergriff oder auch als Handgriff ausgebildet sein.

Die Schlaufe kann an der Ecke angeordnet sein, die dem kürzeren Teilstück zugeordnet ist. Dadurch verbessert sich die Kraftübertragung auf den Wischbezug beim Aufspannen auf die Wischplatte. Dabei kann sich die Schlaufe auch entlang der Querseite des Wischbezugs erstrecken.

Der Wischbezug kann eine Farbcodierung aufweisen. Die Farbcodierung kann einzelnen Elementen des Wischbezugs zugeordnet sein. Durch die Farbcodierung können bestimmte Eigenschaften des Wischbezugs wie beispielsweise Abrasivität, Saugverhalten oder Wirksamkeit gegenüber bestimmten Verschmutzungen bestimmten Farben zugeordnet werden. Durch die Farben verbessert sich die Unterscheidungskraft der unterschiedlichen Wischbezüge. Durch die Farbcodierung können auch bestimmte Farben bestimmten Reinigungsaufgaben zugeordnet werden. Die Farbcodierung kann dabei an der Schlaufe angeordnet sein, wobei die Schlaufe eingefärbt sein kann oder lösbare Klipselemente oder Niete an der Schlaufe befestigt sind. In anderen Ausgestaltungen kann die Farbcodierung an dem Säumband angeordnet sein, welches den Rand der Lagen umfasst. In weiteren Ausgestaltungen können auch die Reinigungsfransen oder das Trägermaterial des Wischbezuges zumindest teilweise eingefärbt sein.

Die Lagen können trapezförmig ausgebildet sein. Durch die trapezförmige Ausgestaltung wird das Reinigen von Ecken vereinfacht.

Zumindest eine der Lagen kann einen zur Einführseite offenen Ausschnitt aufweisen. Durch den Ausschnitt liegt der Wischbezug immer an der Wischplatte an, auch wenn das Gelenk mit dem Stiel des Reinigungsgerätes im Bereich des Schwerpunktes und damit mittig in der Wischplatte angeordnet ist. Das Eindringen von Verschmutzungen zwischen Wischplatte und Wischbezug wird damit verhindert. Der Ausschnitt kann dabei V-förmig ausgebildet sein. Ein V-förmiger Ausschnitt ermöglicht ein seitliches Schwenken des Stiels in Richtung der Schmalseiten der Wischplatte, ohne dass sich der Wischbezug abhebt. Die Ausschnitte der Lagen können dabei deckungsgleich angeordnet sein, wenn auf beiden Lagen ein Ausschnitt vorgesehen ist.

Die Lagen können sich voneinander unterscheiden. Dabei kann jede der Lagen mit unterschiedlichen Wischflächen ausgerüstet sein. Dabei kann eine Wischfläche durch die Ausgestaltungen der Reinigungsfasem zum Vorreinigen und eine Wischfläche zum Nachreinigen ausgerüstet sein. Die Lagen können sich auch farblich unterscheiden.

Die Lagen können durch eine Naht miteinander verbunden sein. Eine Naht ist eine einfache und kostengünstige Möglichkeit einer unlösbaren Befestigung. Weitere Befestigungsarten sind beispielsweise Kleben oder Ultraschallschweißen.

Der Wischbezug kann elastisch dehnbar sein. Dazu können die Lagen des Wischbezugs beispielsweise im Bereich der Ausschnitte jeweils einen Streifen aus einem elastomeren Material aufweisen, der von einer Seite zur gegenüberliegenden Seite verläuft. Dadurch ist der Wischbezug beispielsweise in Längsrichtung dehnbar und der Wischbezug kann auf starr ausgebildete Wischplatten aufgespannt werden. Bei beweglich ausgebildeten Wischplatten verringert sich zusätzlich der Kraftaufwand.

Die Aufgabe wird weiterhin durch ein Wischsystem gelöst, umfassend einen erfindungsgemäßen Wischbezug und ein Reinigungsgerät, umfassend eine Wischplatte, die gelenkig mit einer Handhabe verbunden ist, wobei die Wischplatte zwei Hauptseiten aufweist, die derart gelagert sind, dass jede Hauptseite wahlweise in Richtung des zu reinigenden Bodens schwenkbar ist.

Dabei sind insbesondere Reinigungsgeräte umfasst, welche eine flächige Wischplatte und eine durch ein Gelenk mit der Wischplatte verbundene Handhabe umfassen, wobei das Gelenk eine Schwenkachse aufweist, die sich parallel zur Längsrichtung des Wischbesatzträgers erstreckt, um wahlweise die eine oder die andere Hauptseite der Wischplatte in eine sich parallel zu einer zu reinigenden Oberfläche erstreckende Position schwenken zu können, dadurch gekennzeichnet, dass die Wischplatte an zumindest einem Ende mit einer entlang seiner Längserstreckung in Richtung auf das Gelenk verschiebbaren Verlängerung versehen ist.

Bei derartigen Reinigungsgeräten sind die erfindungsgemäßen Wischbezüge besonders vorteilhaft aufspannbar. Durch die in Längsrichtung verschiebbare Verlängerung kann die Wischplatte ohne Kraftaufwand hinter die Hinterschneidungen gebracht werden. Ein selbständiges Lösen ist nicht möglich, da die Verlängerung beim Reinigen nicht verschoben werden kann, weil die Wischrichtung nicht der Richtung entspricht in der die Verlängerung verschiebbar ist.

### Kurzbeschreibung der Zeichnung

Einige Ausführungsbeispiele des erfindungsgemäßen Wischbezugs und des erfindungsgemäßen Wischsystems werden nachfolgend anhand der Figuren erläutert. Diese zeigen, jeweils schematisch:
Fig. 1 den erfindungsgemäßen Wischbezug;
Fig. 2 einen dehnbar ausgerüsteten Wischbezug:
Fig. 3 das erfindungsgemäße Wischsystem.

### Ausführung der Erfindung

Figur 1 zeigt einen Wischbezug 1 für ein Reinigungsgerät, der aus zwei Lagen 2, 3 gebildet ist. Die beiden Lagen 2, 3 sind trapezförmig und dadurch viereckig ausgebildet. Die Lagen 2, 3 sind auf ihren einander abweisenden Flächen 5, 6 als Wischfläche ausgebildet. Bei dieser Ausgestaltung ergeben sich zwei Querseiten 7, 9 und zwei Längsseiten 21, 8. Die Lagen 2, 3 sind an den Querseiten 7, 9 und an einer Längsseite 8 durch eine Naht 16 durchgehend miteinander verbunden. In anderen Ausführungen können die Lagen 2, 3 auch durch Kleben oder Ultraschallschweißen miteinander verbunden sein. Die Längsseite 21, an der die Lagen 2, 3 nicht vollständig miteinander verbunden sind, bildet die Einführseite 4. Dadurch ist der Wischbezug 1 taschenförmig ausgebildet. Die Einführseite 4 ist teilweise unlösbar, in dieser Ausführung durch die Naht 16, verschlossen. Dadurch bildet sich eine Hinterschneidung in die die Wischplatte einrastet und so formschlüssig gehalten ist. Dabei ist die Einführseite 4 beginnend an ihren Ecken 10, 11 jeweils entlang eines Teilstücks 12, 13 verschlossen, wobei das Teilstück 12 im Vergleich zum anderen Teilstück 13 länger ist. In dieser Ausführung weist das Teilstück 12 die doppelte Länge auf. In der Ecke 10, die dem kürzerem Teilstück 13 zugeordnet ist, ist eine als Finger- oder Handgriff ausgebildete Schlaufe 14 befestigt. Die Schlaufe 14 ist mit einer Farbcodierung versehen, die ein einfaches Zuordnen des Wischbezugs 1 zu vorbestimmten Reinigungsaufgaben ermöglicht. Beide Lagen 2, 3 weisen einen zur Einführseite 4 offenen Ausschnitt 15 auf, der V-förmig ausgebildet ist. Die beiden Ausschnitte 15 sind deckungsgleich zueinander angeordnet und verhindern ein Abheben des Wischbezugs 1 von der Wischplatte 17 (in Figur 3 gezeigt) des Reinigungsgerätes 16 und damit das Eindringen von Verschmutzungen. Die Lagen 2, 3 weisen identisch ausgestaltete Wischflächen 5, 6 auf. In anderen Ausgestaltungen können die Wischflächen 5, 6 auch unterschiedlich ausgestaltet sein.

Figur 2 zeigt einen Wischbezug gemäß Figur 1, wobei die Lagen 2, 3 des Wischbezugs 1 im Bereich der Ausschnitte 15 jeweils einen schmalen Streifen 22 aus einem textilen elastomeren Material aufweisen, der von einer Längsseite 21 zur gegenüberliegenden Längsseite 8 verläuft. Dadurch ergibt sich ein in Längsrichtung dehnbarer Wischbezug 1.

Figur 3 zeigt ein Wischsystem bestehend aus einem Wischbezug 1 gemäß Figur 1 oder Figur 2 und ein Reinigungsgerät 16. Das Reinigungsgerät 16 besteht aus einer Wischplatte 17, die gelenkig mit einer Handhabe 18 verbunden ist Die Wischplatte 17 weist zwei Hauptseiten 19, 20 auf, die derart gelagert sind, dass jede Hauptseite 19, 20 wahlweise in Richtung des zu reinigenden Bodens schwenkbar ist. Die Wischplatte 17 weist eine in Längsrichtung verschiebbare Verlängerung 25 auf.

## Patentansprüche

1. Wischbezug (1) für ein Reinigungsgerät(16), umfassend zwei Lagen (2, 3), die derart miteinander verbunden sind, dass der Wischbezug (1) taschenförmig ausgebildet ist und eine Einführseite (4) zur Aufnahme einer länglich ausgebildeten Wischplatte (17) des Reinigungsgeräts (16) aufweist, wobei eine Schmalseite der Wischplatte (17) flexibel ausgestaltet ist, wobei die Lagen (2, 3) auf ihren einander abweisenden Flächen (5, 6) als Wischfläche ausgebildet sind und wobei die Einführseite (4) an einer Längsseite angeordnet ist, **dadurch gekennzeichnet, dass** die Einführseite (4) abschnittsweise unlösbar verschlossen ist

2. Wischbezug nach Anspruch 1, **dadurch gekennzeichnet, dass** die Lagen (2, 3) viereckig ausgebildet sind und dass die Lagen (2, 3) an drei Seiten (7, 8, 9) miteinander verbunden sind und eine Seite (21) die Einführseite (4) bildet.

3. Wischbezug nach Anspruch 1 oder 2, **dadurch gekennzeichnet, dass** die Einführseite (4) beginnend an ihren Ecken (10, 11) jeweils ein Teilstück (12, 13) verschlossen ist.

4. Wischbezug nach Anspruch 3, **dadurch gekennzeichnet, dass** ein Teilstück (12) länger als das andere Teilstück (13) ist.

5. Wischbezug nach einem der Ansprüche 1 bis 4, **dadurch gekennzeichnet, dass** an einer Ecke (10) eine Schlaufe (14) angeordnet ist.

6. Wischbezug nach Anspruch 5, **dadurch gekennzeichnet, dass** die Schlaufe (14) an der Ecke (10) angeordnet ist, die dem kürzeren Teilstück (13) zugeordnet ist.

7. Wischbezug nach Anspruch 5, **dadurch gekennzeichnet, dass** der Wischbezug (1) eine Farbcodierung aufweist.

8. Wischbezug nach einem der Ansprüche 1 bis 7, **dadurch gekennzeichnet, dass** die Lagen (2, 3) trapezförmig ausgebildet sind,

9. Wischbezug nach einem der Ansprüche 1 bis 8, **dadurch gekennzeichnet, dass** zumindest eine der Lagen (2, 3) einen zur Einführseite (4) offenen Ausschnitt (15) aufweist.

10. Wischbezug nach einem der Ansprüche 1 bis 9, **dadurch gekennzeichnet, dass** sich die Lagen (2, 3) voneinander unterscheiden.

11. Wischbezug nach einem der Ansprüche 1 bis 10, **dadurch gekennzeichnet, dass** der Wischbezug (1) elastisch dehnbar ist.

12. Wischsystem (23), umfassend ein Wischbezug (1) nach einem der vorherigen Ansprüche und ein Reinigungsgerät (16), umfassend eine Wischplatte (17), die gelenkig mit einer Handhabe (18) verbunden ist, wobei die Wischplatte (17) zwei Hauptseiten (19, 20) aufweist, die derart gelagert sind, dass jede Hauptseite (19, 20) wahlweise in Richtung des zu reinigenden Bodens schwenkbar ist.

## Claims

1. Mop cover (1) for a cleaning appliance (16), comprising two layers (2, 3), which are joined together in such a way that the mop cover (1) takes the form of a pouch and has an insertion side (4) for receiving an elongated wiping plate (17) of the cleaning appliance (16), a narrow side of the wiping plate (17) being flexibly designed, the layers (2, 3) being formed on their surfaces (5, 6) facing away from each other as a wiping surface and the insertion side (4) being arranged on one longitudinal side, **characterized in that** the insertion side (4) is unreleasably closed in certain portions.

2. Mop cover according to Claim 1, **characterized in that** the layers (2, 3) are of a four-cornered form and **in that** the layers (2, 3) are joined together on three sides (7, 8, 9) and one side (21) forms the insertion side (4).

3. Mop cover according to Claim 1 or 2, **characterized in that**, beginning at its corners (10, 11), the insertion side (4) is closed over a respective part (12, 13).

4. Mop cover according to Claim 3, **characterized in that** one part (12) is longer than the other part (13).

5. Mop cover according to one of Claims 1 to 4, **characterized in that** a loop (14) is arranged at one corner (10).

6. Mop cover according to Claim 5, **characterized in that** the loop (14) is arranged at the corner (10) that is assigned to the shorter part (13).

7. Mop cover according to Claim 5, **characterized in that** the mop cover (1) has a colour coding.

8. Mop cover according to one of Claims 1 to 7, **characterized in that** the layers (2, 3) are of a trapezoidal form.

9. Mop cover according to one of Claims 1 to 8, **characterized in that** at least one of the layers (2, 3) has a cutout (15) that is open towards the insertion side (4).

10. Mop cover according to one of Claims 1 to 9, **characterized in that** the layers (2, 3) differ from each other.

11. Mop cover according to one of Claims 1 to 10, **characterized in that** the mop cover (1) is elastically stretchable.

12. Wiping system (23), comprising a mop cover (1) according to one of the preceding claims and a cleaning appliance (16), comprising a wiping plate (17), which is connected in an articulated manner to a handle (18), the wiping plate (17) having two main sides (19, 20), which are mounted in such a way that each main side (19, 20) can be optionally pivoted in the direction of the floor to be cleaned.

## Revendications

1. Garniture de balai (1) pour un appareil de nettoyage (16), comprenant deux couches (2, 3) qui sont reliés l'une à l'autre de telle manière que la garniture de balai (1) forme une poche et présente un côté d'introduction (4) pour recevoir une plaque de balayage allongée (17) de l'appareil de nettoyage (16), dans laquelle le côté étroit de la plaque de balayage (17) est flexible, dans laquelle les couches (2, 3) forment une surface de balayage sur leurs faces (5, 6) situées à l'opposé l'une de l'autre, et dans laquelle le côté d'introduction (4) est disposé sur un long côté, **caractérisée en ce que** le côté d'introduction (4) est fermé par parties de manière inséparable.

2. Garniture de balai selon la revendication 1, **caractérisée en ce que** les couches (2, 3) sont de forme quadrangulaire et **en ce que** les couches (2, 3) sont assemblées l'une à l'autre sur trois côtés (7, 8, 9) et un côté (21) forme le côté d'introduction (4).

3. Garniture de balai selon la revendication 1 ou 2, **caractérisée en ce que** le côté d'introduction (4) est fermé chaque fois sur une certaine longueur (12, 13) à partir de ses coins (10, 11).

4. Garniture de balai selon la revendication 3, **caractérisée en ce qu'**une longueur partielle (12) est plus grande que l'autre longueur partielle (13).

5. Garniture de balai selon l'une quelconque des revendications 1 à 4, **caractérisée en ce qu'**une boucle (14) est disposée à un coin (10).

6. Garniture de balai selon la revendication 5, **caractérisée en ce que** la boucle (14) est disposée au coin (10) qui est associé à la plus courte longueur partielle (13).

7. Garniture de balai selon la revendication 5, **caractérisée en ce que** la garniture de balai (1) présente un code de couleurs.

8. Garniture de balai selon l'une quelconque des revendications 1 à 7, **caractérisée en ce que** les couches (2, 3) sont réalisées en forme de trapèze.

9. Garniture de balai selon l'une quelconque des revendications 1 à 8, **caractérisée en ce qu'**au moins une des couches (2, 3) présente une découpe (15) ouverte vers le côté d'introduction (4).

10. Garniture de balai selon l'une quelconque des revendications 1 à 9, **caractérisée en ce que** les couches (2, 3) se distinguent l'une de l'autre.

11. Garniture de balai selon l'une quelconque des revendications 1 à 10, **caractérisée en ce que** la garniture de balai (1) est extensible élastiquement.

12. Système de balayage (23), comprenant une garniture de balai (1) selon l'une quelconque des revendications précédentes et un appareil de nettoyage (16), comprenant une plaque de balayage (17) qui est articulée sur un manche (18), dans lequel la plaque de balayage (17) présente deux côtés principaux (19, 20), qui sont disposés de telle manière que chaque côté principal (19, 20) puisse pivoter au choix en direction du sol à nettoyer.
